# EUROPÄISCHE PATENTSCHRIFT

(11) **EP 3 625 813 B1**
(45) Veröffentlichungstag und Bekanntmachung des Hinweises auf die Patenterteilung: **01.03.2023**
(21) Anmeldenummer: 18734462.7
(22) Anmeldetag: 14.06.2018
(51) Int. Cl.: H01H 1/50, H01H 33/42, H01H 33/666, H01H 3/48

(54) **KONTAKTANPRESSANORDNUNG**
CONTACT PRESS-ON ASSEMBLY
ENSEMBLE PRESSEUR DE CONTACT

(30) Priorität: 14.07.2017 DE 102017212066
(43) Veröffentlichungstag der Anmeldung: 25.03.2020
(73) Patentinhaber: Siemens Energy Global GmbH & Co. KG, 81739 München (DE)
(72) Erfinder: SCHMIDT, Anne, 13585 Berlin (DE); ZHAO, Ai Guang, 10589 Berlin (DE)
(86) Internationale Anmeldenummer: PCT/EP2018/065758
(87) Internationale Veröffentlichungsnummer: WO 2019/011571

(56) Entgegenhaltungen:
- EP-A1- 3 089 188
- CN-Y- 2 386 525
- DE-A1-102013 221 910
- US-B2- 8 309 872

## Beschreibung

Die Erfindung betrifft eine Kontaktanpressanordnung für ein Schaltkontaktstück eines elektrischen Schaltgerätes aufweisend einen ersten Anschlag und einen zweiten Anschlag, zwischen welchen sich ein Federelement erstreckt, wobei der erste Anschlag relativ zum zweiten Anschlag bewegbar ist, der zweite Anschlag ein Widerlager für den ersten Anschlag bildet und zumindest einer der Anschläge ein Drehlager für das Federelement zur Verfügung stellt.

Eine derartige Kontaktanpressanordnung ist beispielsweise aus dem Gebrauchsmuster CN 2386525 Y bekannt. Die dortige Kontaktanpressanordnung ist für ein Schaltkontaktstück eines elektrischen Schaltgerätes vorgesehen. Zwischen einem ersten Anschlag und einem zweiten Anschlag erstreckt sich ein Federelement. Der erste Anschlag ist relativ zum zweiten Anschlag bewegbar, wobei der zweite Anschlag ein Widerlager für den ersten Anschlag bildet. Weiterhin ist vorgesehen, einen Anschlag mit einem Drehlager zu versehen.

Die bekannte Kontaktanpressanordnung nutzt als Drehlager ein aufwändiges Axialkugellager. Einerseits wird durch die bekannte Konstruktion ein leichtgängiges Rotieren von Elementen der Kontaktanpressanordnung zueinander ermöglicht. Andererseits wird diese Leichtgängigkeit jedoch durch vergrößerte Massen und einen vergrößerten Bauraum gegenüber herkömmlichen Kontaktanpressanordnungen bewirkt.

Der Offenlegungsschrift DE 10 2013 221 910 A1 ist ein elektrischer Schalter entnehmbar. Der elektrische Schalter weist einen festen sowie einen beweglichen Kontakt auf. Zur Erzeugung einer Kontaktandruckkraft ist eine Kontaktandruckfeder beschrieben, welche innerhalb eines Federgehäuses angeordnet ist, wobei sich die Feder an einem Topfboden des topfförmigen Federgehäuses sowie einem Deckelteil des Federgehäuses abstützt. Der europäischen Patentanmeldung EP 3 089 188 A1 ist ein Schaltgerät mit einem Gehäuse entnehmbar. In dem Gehäuse sind ein bewegbarer sowie ein feststehender Kontakt angeordnet. Eine zugehörige Antriebseinheit weist eine Feder auf, welche zwischen einer antriebsseitigen Aufnahme sowie einer kontaktseitigen Aufnahme angeordnet ist. Aus dem Patent US 8,30 9,872 B2 geht eine isolierende Antriebsstange hervor, die eine Kontaktanpressanordnung aufweist. Ein Federelement erstreckt sich zwischen einem ersten Anschlag sowie einem zweiten Anschlag. Zwischen dem Federelement und dem jeweiligen Anschlag ist jeweils ein Federteller angeordnet.

Es ergibt sich somit als Aufgabe der Erfindung, eine Kontaktanpressanordnung anzugeben, welche eine ausreichende Drehbeweglichkeit an einer Kontaktanpressanordnung bei einer Massereduktion und ausreichender mechanischer Stabilität auf kompaktem Bauraum ermöglicht.

Erfindungsgemäß wird die Aufgabe bei einer Kontaktanpressanordnung der eingangs genannten Art dadurch gelöst, dass das Drehlager gemeinsam mit dem ersten Anschlag bewegbar ist und das Widerlager ein Dämpfungselement für den ersten Anschlag aufweist.

Ein elektrisches Schaltgerät weist ein Schaltkontaktstück auf, welches relativ zu einem weiteren Schaltkontaktstück bewegbar ist. Durch eine Relativbewegung der Schaltkontaktstücke zueinander ist ein Herstellen bzw. ein Auftrennen eines Strompfades ermöglicht. Um eine ausreichende Kontaktierung der Schaltkontaktstücke zu ermöglichen, ist eine Kontaktanpressanordnung eingesetzt, welche die Schaltkontaktstücke in einer Relativlage zueinander sichert. Die zu sichernde Relativlage kann ein Einschaltzustand des elektrischen Schaltgerätes sein. Im Einschaltzustand berühren die Schaltkontaktstücke einander und ein Strompfad ist über die Schaltkontaktstücke geschlossen. Die Kontaktanpressanordnung bewirkt eine Krafteinwirkung auf die relativ zueinander bewegbaren Schaltkontaktstücke, so dass die Lage der Schaltkontaktstücke zueinander gesichert ist. Die Kontaktanpressanordnung kann bevorzugt die Schaltkontaktstücke gegeneinander verspannen und aufeinander zubewegen bzw. aneinander pressen. Die Kontaktanpressanordnung ist dazu beispielsweise Teil einer kinematischen Kette, welche der Übertragung einer Bewegung zur Erzeugung einer Relativbewegung der Schaltkontaktstücke des Schaltgerätes zueinander ermöglicht. Ein Federelement der Kontaktanpressanordnung ist zwischen einem ersten sowie einem zweiten Anschlag angeordnet, wobei die Anschläge relativ zueinander bewegbar sind. Durch eine Relativbewegung der Anschläge kann ein Spannen bzw. ein Kraftbeaufschlagen des Federelementes vorgenommen werden, so dass die so in das Federelement eingebrachte Energie zur Verfügung steht, um eine Kontaktanpressung der Schaltkontaktstücke des Schaltgerätes beispielsweise im Ruhezustand der kinematischen Kette zu bewirken. Ein Spannen des Federelementes erfolgt beispielsweise durch ein Annähern bzw. ein Entfernen der Anschläge voneinander. Durch die Nutzung des zweiten Anschlages, um ein Widerlager für den ersten Anschlag zu bilden, ist eine Bezugsgröße gegeben, um selbst bei einer Bewegbarkeit aller Anschläge ein Spannen bzw. Entspannen des Federelementes zu ermöglichen. Dadurch ist es möglich, die Kontaktanpressanordnung selbst als Bewegtteil (Transmissionselement) der kinematischen Kette zu verwenden. Beispielsweise kann die Kontaktanpressanordnung einer Übertragung einer Bewegung, z. B. einer linearen Bewegung dienen. Dabei kann auf Grund der Wirksamkeit des Federelementes zwischen den Anschlägen die Kontaktanpressanordnung als so genanntes Totzeitglied wirken, welches z. B. auf Grund einer elastischen Verformbarkeit des Federelementes eine verzögerte Weitergabe einer Bewegung innerhalb der kinematischen Kette bewirkt. Je nach Auslegung des Federelementes kann das Federelement jedoch auch eine derartige Steifigkeit aufweisen, dass erst bei einem Auftreten eines Überhubes, d. h. nach einem Kontaktieren der Schaltkontaktstücke des Schaltgerätes miteinander, eine weitere Bewegung innerhalb der kinematischen Kette nicht mehr bis zu den Schaltkontaktstücken übertragen wird. So ist weiterhin ein Schutz vor Beschädigung der kinematischen Kette gegeben. Dabei kann die Kontaktanpressanordnung vorteilhaft derart ausgebildet sein, dass lediglich ein einseitiges Wirken des Federelementes auftritt. D. h. insbesondere bei einer translatorischen Übertragung einer Bewegung mittels der Kontaktanpressanordnung kann bei einer Bewegung mit einem ersten Richtungssinn eine wirksame Funktion des Federelementes auftreten, wobei bei einer Bewegung mit einem zweiten Richtungssinn, welcher umgekehrt zum ersten Richtungssinn ausgerichtet ist, ein direktes Übertragen (starre Koppelung) der Bewegung mittels der Kontaktanpressanordnung erfolgen kann.

Auf Grund von äußeren Krafteinwirkungen (z. B. während einer Bewegung, einer Montage etc.) können Rotationskräfte innerhalb der kinematischen Kette auftreten. Dies ist nachteilig, da dadurch beispielsweise Verbindungselemente, wie Bolzen, Splinte usw., abscheren bzw. verbogen werden können. Beispielsweise können auch Schraubverbindungen durch derartige Drehbelastungen im Laufe der Zeit gelöst werden. Durch die Nutzung eines Drehlagers kann in der Kontaktanpressanordnung eine Entspannung derartiger Kräfte erfolgen. Das Drehlager kann so als Freilauf dienen, um beispielsweise das Federelement vor von außen eingebrachten Querkräften zu schützen. Dadurch kann die Federwirkung des Federelementes erhalten bleiben. Darüber hinaus können in der Kontaktanpressanordnung auch weitere Kräfte aufgenommen werden, so dass nicht nur das Federelement, sondern beispielsweise auch weitere Elemente, wie Verschraubungen, Bolzen, Versplintungen der kinematischen Kette geschützt werden.

Die Ausrüstung eines Anschlages mit dem Drehlager ermöglicht es, ein Freilaufen bzw. Entspannen von Kräften unmittelbar im Bereich des Federelementes vornehmen zu können. Durch ein gemeinsames Bewegen des Anschlages sowie des Drehlagers kann unabhängig von dem Belastungszustand des Federelementes eine Entkoppelung von Drehbewegungen am Federelement vorgenommen werden. Durch ein Bewegen des ersten Anschlages gemeinsam mit dem Drehlager kann so auf die Nutzung mehrerer Drehlager verzichtet werden. Damit wird der Bauraum einer erfindungsgemäßen Kontaktanpressanordnung reduziert. Weiterhin wird durch den Verzicht auf ein weiteres Drehlager die Masse der Kontaktanpressanordnung und damit die bewegte Masse in der kinematischen Kette reduziert. Durch die Bewegung des Drehlagers gemeinsam mit dem ersten Anschlag kann eine Drehbewegung unmittelbar an dem Federelement abgefangen werden bzw. im Drehlager abgebaut werden. Das Federelement ist somit vor Fremdkräften geschützt. Vorteilhaft kann das Drehlager in den ersten Anschlag integriert werden, so dass kein zusätzlicher Bauraum zur Aufnahme des Drehlagers am ersten Anschlag benötigt wird. Das Drehlager kann sich so, insbesondere relativ zum zweiten Anschlag bewegen, wobei der erste Anschlag das Drehlager aufweisen kann. Weiter kann das Federelement einer Sicherung des Drehlagers dienen.

Vorteilhafterweise kann weiter vorgesehen sein, dass der erste Anschlag vom zweiten Anschlag geführt ist.

Der zweite Anschlag kann der Führung des ersten Anschlages dienen. Dadurch besteht die Möglichkeit, den zweiten Anschlag als Bezugsbasis für eine Relativbewegung des ersten Anschlages sowie für eine Relativbewegung des Drehlagers zu nutzen. Beispielsweise kann der zweite Anschlag nach Art eines Gehäuses, z. B. als hohlzylindrisches Gehäuse, ausgebildet sein, welches insbesondere das Federelement umgreift. Dadurch kann der zweite Anschlag als Federgehäuse wirken. Der erste Anschlag kann an dem zweiten Anschlag bzw. an dem Gehäuse abgestützt sein und von dem zweiten Anschlag geführt werden. Dadurch ist eine definierte lineare Relativbewegung zwischen erstem und zweitem Anschlag ermöglicht. Ein Verkanten und Verkippen wird vermieden. Beispielsweise kann der erste Anschlag in den zweiten Anschlag eintauchen. Vorteilhaft kann dabei vorgesehen sein, dass der zweite Anschlag nach Art eines Zylinders und der erste Anschlag nach Art eines Kolbens ausgeführt ist, so dass der erste Anschlag in den zweiten Anschlag eintauchen kann. Durch eine Relativbewegung von erstem und zweitem Anschlag kann ein Spannen bzw. Entspannen des Federelementes erfolgen.

Es kann dabei vorgesehen sein, dass die Anschläge zueinander axial bewegbar sind.

Eine axiale Bewegbarkeit der Anschläge ermöglicht in einfacher Weise eine lineare Bewegung, um ein Spannen bzw. Entspannen eines Federelementes hervorzurufen. Vorteilhafterweise kann die Bewegungsbahn der Relativbewegung von erstem und zweitem Anschlag koaxial, insbesondere deckungsgleich zu einer Bewegung ausgerichtet werden, welche die Kontaktanpressanordnung im Rahmen einer Integration in eine kinematische Kette vollführt. Dadurch ist es in einfacher Weise möglich, die Kontaktanpressanordnung zum einen zum Übertragen einer Bewegung heranzuziehen und zum anderen, die Kontaktanpressanordnung zum Anpressen eines Schaltkontaktstückes an einen Gegenkontakt eines elektrischen Schaltgerätes einzusetzen. Zumindest einer der Anschläge kann koaxial zur Bewegungsachse ausgeformt und ausgerichtet sein.

Vorteilhafterweise kann weiter vorgesehen sein, dass der erste Anschlag eine drehbewegliche Scheibe aufweist, welche am zweiten Anschlag abgestützt ist.

Eine drehbewegliche Scheibe bietet die Möglichkeit einer Relativbewegung der drehbeweglichen Scheibe zu weiteren Baugruppen des ersten Anschlages, beispielsweise bezüglich eines Tragelementes vorzusehen. Eine drehbewegliche Scheibe kann dabei beispielsweise als vollständige Kreisscheibe ausgebildet sein. Es kann jedoch auch vorgesehen sein, dass lediglich eine Ringform verwendet ist, um die drehbewegliche Scheibe auszubilden. Darüber hinaus kann die Scheibe auch lediglich abschnittsweise ausgebildet sein, so dass beispielsweise lediglich Sektoren einer Kreisscheibe Verwendung finden. Vorteilhaft kann die drehbewegliche Scheibe mit mantelseitigen Körperabschnitten am zweiten Anschlag abgestützt sein. Vorteilhaft kann dort eine Gleitanordnung angeordnet sein, um den Reibungswiderstand zwischen drehbeweglicher Scheibe und zweitem Anschlag zu reduzieren. Dies kann beispielsweise durch buchsenartige Materialauftragungen an der drehbeweglichen Scheibe erfolgen. Beispielsweise können Polytetrafluorethylenstreifen oder Kupferbuchsen als Gleitelemente dienen. Stirnseitig kann an der Scheibe eine Krafteinleitung des Federelementes erfolgen, so dass die Bewegungsachse des ersten Anschlages relativ zum zweiten Anschlag sowie die Krafteinleitung des Federelementes im Wesentlichen parallel zueinander ausgerichtet ist. Bevorzugt kann das Federelement mittelbar oder unmittelbar stirnseitig auf die drehbewegliche Scheibe einwirken bzw. an der drehbeweglichen Scheibe angesetzt sein.

Eine weitere vorteilhafte Ausgestaltung kann vorsehen, dass die drehbewegliche Scheibe mit einem Tragelement des ersten Anschlages über eine Spielpassung verbunden ist.

Ein Tragelement des ersten Anschlages dient einer Positionierung der drehbeweglichen Scheibe. Die drehbewegliche Scheibe kann auf dem Tragelement aufgesetzt bzw. an das Tragelement angesetzt sein, so dass eine Drehbewegung der drehbeweglichen Scheibe relativ zum Tragelement ermöglicht ist. Dabei können zum Ermöglichen einer Drehbewegung das Tragelement sowie die drehbewegliche Scheibe über eine Spielpassung miteinander verbunden sein. Die Spielpassung kann dabei durch Kraftwirkung des Federelementes gesichert sein, so dass eine Entfernung bzw. ein Lösen von drehbeweglicher Scheibe und Tragelement durch das Federelement verhindert ist. Das Federelement dient als Sicherung der Spielpassung. Die Spielpassung kann eine axiale sowie radiale Führung der drehbeweglichen Scheibe bewirken.

Eine weitere vorteilhafte Ausgestaltung kann vorsehen, dass der erste Anschlag einen Führungsdorn aufweist, welcher zumindest teilweise von dem Federelement umgriffen ist.

Die Nutzung eines Führungsdornes am ersten Anschlag ermöglicht es, über die Funktion des Anschlages hinaus eine Lenkung bzw. Leitung des Federelementes zu ermöglichen. Das Federelement kann beispielsweise den Führungsdorn zumindest teilweise umgreifen, so dass das Federelement am Führungsdorn und damit am ersten Anschlag gesichert ist. Dadurch ist ein Lösen bzw. Verkanten des Federelementes erschwert. Weiterhin kann durch den Führungsdorn eine gesicherte Anlage des Federelementes auf der drehbeweglichen Scheibe erfolgen.

Der Führungsdorn kann beispielsweise zumindest aus Teilen der drehbeweglichen Scheibe gebildet sein. Insbesondere bei Verwendung einer drehbeweglichen Scheibe, welche eine Ringform aufweist, kann der zentrische Bereich der Scheibe genutzt werden, um den Führungsdorn auszubilden. Der Führungsdorn kann so z. B. aus Teilen der drehbeweglichen Scheibe ausgeformt werden. Der Führungsdorn kann jedoch auch zumindest teilweise aus dem Tragelement gebildet sein.

Vorteilhafterweise kann weiter vorgesehen sein, dass der Führungsdorn von dem zweiten Anschlag geführt ist.

Der Führungsdorn lenkt und leitet vorteilhafterweise das Federelement. Durch eine Führung des Führungsdorns am zweiten Anschlag wird die Lage des Führungsdorns gesichert. Dadurch wird die Relativbewegung von erstem Anschlag und zweitem Anschlag zueinander auch über den Führungsdorn stabilisiert. Des Weiteren kann eine verbesserte Lagerung bzw. Führung des Federelementes vorgenommen werden, so dass ein unerwünschtes Ausknicken oder Ausbuckeln des Federelementes erschwert ist.

Je nach Aufbau des Führungsdornes kann eine Führung des ersten Anschlages am zweiten Anschlag durch das Tragelement und/oder durch die drehbewegliche Scheibe und/oder am Führungsdorn vorgenommen werden.

Eine weitere vorteilhafte Ausgestaltung kann vorsehen, dass der erste Anschlag und der zweite Anschlag teleskopierend geführt sind.

Der erste Anschlag sowie der zweite Anschlag sind relativ zueinander bewegbar. Diese Bewegung kann bevorzugt eine lineare Relativbewegung sein. Zwischen den Anschlägen erstreckt sich das Federelement. Durch die Nutzung von teleskopierbaren Anschlägen kann die Relativbewegung von erstem und zweitem Anschlag in verbesserter Form übertragen werden. Durch ein Teleskopieren, d. h. durch ein Ineinandertauchen von erstem und zweitem Anschlag wird ein Verkanten der Anschläge zueinander zusätzlich verhindert. Um die Führung zusätzlich zu verbessern, kann vorgesehen sein, dass der erste sowie der zweite Anschlag an mehreren Punkten relativ zueinander teleskopierend geführt sind. Beispielsweise kann der zweite Anschlag nach Art eines Gehäuses den ersten Anschlag umgeben, wobei im Innern des zweiten Anschlages das Federelement angeordnet ist. Das Federelement wiederum kann innen- sowie außenmantelseitig von dem ersten bzw. dem zweiten Anschlag überdeckt und schlussendlich geführt werden.

Vorteilhafterweise kann vorgesehen sein, dass das Federelement eine Druckstufe aufweist.

Ein Federelement mit einer Druckstufe kann mechanisch einfach aufgebaut sein. Beispielsweise kann das Federelement nach Art einer Schraubenfeder ausgebildet sein, wobei eine Krafteinwirkung auf das Federelement dann erfolgt, wenn der erste Anschlag und der zweite Anschlag einander nähern und durch eine Kompression des Federelementes ein Aufladen bzw. ein Eintragen von Energie in das Federelement erfolgt.

Weiterhin ist vorgesehen, dass das Widerlager ein Dämpfungselement für den ersten Anschlag aufweist.

Durch ein Widerlager wird eine Bewegung des ersten Anschlages begrenzt. Das Widerlager kann bevorzugt durch den zweiten Anschlag zur Verfügung gestellt werden, wobei die Nutzung eines Dämpfungselementes am Widerlager eine harte Einkopplung von Kräften bzw. Impulsen aus dem ersten Anschlag in den zweiten Anschlag dämmt. Das Dämpfungselement kann als Energieverzehrelement ausgebildet sein. Beispielsweise kann das Dämpfungselement als Tellerfeder ausgebildet sein. Tellerfedern weisen einen geringen Hub bei hohen Federraten auf. Durch das Widerlager ist ein Aufbringen einer Vorspannung auf das Federelement möglich. Dadurch kann insbesondere die Spielpassung gesichert werden.

Eine weitere Aufgabe der Erfindung ist es, eine elektrische Schalteinrichtung anzugeben, die ein erstes sowie ein zweites Schaltkontaktstück aufweist, wobei die Schaltkontaktstücke relativ zueinander bewegbar sind. Die elektrische Kontaktierung der Schaltkontaktstücke soll dabei mechanisch sowie elektrisch stabil erfolgen. Somit ist es Aufgabe der Erfindung, eine Schalteinrichtung anzugeben, welche zuverlässige Schaltvorgänge vollziehen kann. Erfindungsgemäß wird die Aufgabe bei einer elektrischen Schalteinrichtung mit einem ersten Schaltkontaktstück und einem zweiten Schaltkontaktstück, welche relativ zueinander bewegbar sind, dadurch gelöst, dass eine kinematische Kette, welche einer Relativbewegung der Schaltkontaktstücke zueinander dient, eine Kontaktanpressanordnung nach einer der vorstehenden Ausführungen aufweist.

Eine elektrische Schalteinrichtung ist eine Einrichtung, mittels welcher ein Strompfad unterbrochen bzw. hergestellt werden kann. Dazu sind relativ zueinander bewegbare Schaltkontaktstücke eingesetzt, wobei zumindest eines der Schaltkontaktstücke an eine kinematischen Kette gekoppelt ist, um eine Relativbewegung zwischen den Schaltkontaktstücken bewirken zu können. Über die kinematische Kette wird einer Relativbewegung erzeugt, wobei die Kontaktanpressanordnung als Teil der kinematischen Kette ausgeführt sein kann. Durch die Kontaktanpressanordnung kann so zum einen eine ausreichende Kontaktanpresskraft der Schaltkontaktstücke zueinander erzielt werden, zum anderen schützt die Kontaktanpressanordnung mit einem darin angeordneten Federelement vor einer mechanischen Überlastung, beispielsweise in Folge stumpfen Aufeinanderprallens der Schaltkontaktstücke. Die Schaltkontaktstücke können beispielsweise einander stirnseitig gegenüberstehend angeordnet sein und zu einem Kontaktieren mit ihren Stirnseiten stumpf aufeinanderschlagen. Die Kontaktanpressanordnung sichert dabei die stumpf aufeinanderstoßenden Schaltkontaktstücke in einer eingeschalteten Lage der elektrischen Schalteinrichtung.

Zwischen den Schaltkontaktstücken der elektrischen Schalteinrichtung erstreckt sich eine Schaltstrecke, welche in Abhängigkeit des Schaltzustandes der elektrischen Schalteinrichtung einen gegen unendlich tendierenden bzw. einen gegen Null tendierenden Übergangswiderstand aufweist.

Vorteilhaft kann eine Schaltstrecke zwischen den Schaltkontaktstücken innerhalb einer Vakuumschaltröhre angeordnet sein.

Durch die Nutzung eines Vakuums ist das Vorhandensein von freien Ladungsträgern, welche einer Übertragung eines elektrischen Stromes über die Schaltstrecke im ausgeschalteten Zustand ermöglichen würden, ausgeschlossen. Das Innere der Vakuumschaltröhre ist von der Umgebung der Vakuumschaltröhre hermetisch abgeschlossen. Eine Relativbewegung der Schaltkontaktstücke zueinander wird im Regelfall durch eine Wandung der Vakuumschaltröhre hindurch übertragen.

Im Folgenden wird ein Ausführungsbeispiel der Erfindung schematisch in einer Zeichnung gezeigt und nachfolgend näher beschrieben. Dabei zeigt die
- Figur 1: einen Schnitt durch ein elektrisches Schaltgerät im ausgeschalteten Zustand; die
- Figur 2: einen Schnitt durch das elektrische Schaltgerät im eingeschalteten Zustand; die
- Figur 3: einen Schnitt durch eine Kontaktanpressanordnung, wie aus den Figuren 1 und 2 bekannt, im Detail.

Die Figur 1 zeigt ein elektrisches Schaltgerät, welches eine Vakuumschaltröhre 1 aufweist. Die Vakuumschaltröhre 1 weist einen elektrisch isolierenden Hauptkörper auf. Der elektrisch isolierende Hauptkörper ist vorliegend hohlzylindrisch ausgestaltet und rotationssymmetrisch zu einer Hauptachse 2 ausgerichtet. Stirnseitig ist der Hauptkörper der Vakuumschaltröhre 1 von elektrisch leitenden Verschlusskappen fluiddicht abgeschlossen, so dass im Innern der Vakuumschaltröhre 1 ein Vakuum hermetisch eingeschlossen ist. Das elektrische Schaltgerät weist weiterhin ein erstes Schaltkontaktstück 3 sowie ein zweites Schaltkontaktstück 4 auf. Die beiden Schaltkontaktstücke 3, 4 sind gleichartig aufgebaut. Sie weisen jeweils einen Kontaktstiel sowie einen Kontaktierungsbereich auf. Die Schaltkontaktstücke 3, 4 sind einander stirnseitig gegenüberliegend angeordnet und im Wesentlichen koaxial zur Hauptachse 2 ausgerichtet, wobei die Kontaktierungsbereiche der Schaltkontaktstücke 3, 4 einander zugewandt sind. Das erste Schaltkontaktstück 3 ist ortsfest relativ zur Vakuumschaltröhre 1 ausgerichtet. Das zweite Schaltkontaktstück 4 ist relativ bewegbar zum ersten Schaltkontaktstück 3 ausgerichtet. Zwischen den einander zugewandten Enden (Kontaktierungsbereiche) der Schaltkontaktstücke 3, 4 ist eine Schaltstrecke 5 angeordnet. Der Kontaktstiel des ersten Schaltkontaktstückes 3 ist winkelstarr in die zugehörige stirnseitige Verschlusskappe der Vakuumschaltröhre 1 eingesetzt. Das zweite Schaltkontaktstück 4 bzw. dessen Stiel durchsetzt die andere elektrisch leitende Verschlusskappe der Vakuumschaltröhre 1. Dabei ist mittels eines Faltenbalges 6 ein reversibel verformbarer vakuumdichter Verbund zwischen einer stirnseitigen Verschlusskappe sowie dem zweiten Schaltkontaktstück 4 gebildet. Entsprechend ist das zweite Schaltkontaktstück 4 längs der Hauptachse 2 bewegbar, wobei eine Bewegung relativ zur Vakuumschaltröhre 1 sowie relativ zum ersten Schaltkontaktstück 3 vorgenommen werden kann. Das erste Schaltkontaktstück 3 ist mit einem Phasenleiter 7 winkelstarr verbunden, so dass die Vakuumschaltröhre 1 über das erste Schaltkontaktstück 3 am Phasenleiter 7 mechanisch gestützt ist. Weiterhin ist über die Kontaktierung mit dem Phasenleiter 7 eine elektrisch leitende Verbindung zwischen erstem Schaltkontaktstück 3 sowie dem Phasenleiter 7 gegeben. Das zweite Schaltkontaktstück 4 ist über eine geeignete Verbindung mit einem weiteren Phasenleiter 8 elektrisch leitend verbunden. Beispielhaft ist in der Figur eine flexible elektrisch leitende Verbindung zwischen dem zweiten Schaltkontaktstück 4 sowie dem weiteren Phasenleiter 8 dargestellt. Es kann auch vorgesehen sein, dass weitere geeignete Kontaktierungen, wie beispielsweise Gleitkontakte, Schleifkontakte oder ähnliches, eingesetzt werden, um eine elektrische Anbindung des bewegbaren zweiten Schaltkontaktstückes 4 an den weiteren Phasenleiter 8 vorzunehmen und dabei die Bewegbarkeit des zweiten Schaltkontaktstückes 4 nicht erheblich zu beeinträchtigen. Vorteilhaft findet eine elektrische Kontaktierung des zweiten Schaltkontaktstückes 4 ebenso wie des ersten Schaltkontaktstückes 3 außerhalb der Vakuumschaltröhre 1 statt. Über die beiden Schaltkontaktstücke 3, 4 ist eine elektrisch leitende Verbindung zwischen dem Phasenleiter 7 sowie dem weiteren Phasenleiter 8 herstellbar bzw. auftrennbar.

Um eine Bewegung des zweiten Schaltkontaktstückes 4 bewirken zu können, ist eine Antriebseinrichtung 9 vorgesehen. Die Antriebseinrichtung 9 kann eine Antriebsbewegung abgeben, um eine Bewegung des zweiten Schaltkontaktstückes 4 zu bewirken. Um die Bewegung in geeigneter Form zu übertragen, ggf. umzuformen oder zu beeinflussen, ist eine kinematische Kette 10 eingesetzt. Die kinematische Kette 10 erstreckt sich von der Antriebseinrichtung 9 bis zu dem zweiten Schaltkontaktstück 4. Die kinematische Kette 10 weist dazu verschiedene Transmissionselemente auf. Zum einen ist ein ortsfest gelagerter zweiarmiger Umlenkhebel 11 vorgesehen, welcher mit einem ersten Hebelarm über eine Pleuelstange 12 mit der Antriebseinrichtung 10 verbunden ist. Mit einem zweiten Hebelarm ist der Umlenkhebel 11 an eine Schubstange 13 angekoppelt. Die Schubstange 13 weist einen elektrisch isolierenden Abschnitt auf, so dass eine elektrische Isolierung des Umlenkhebels 11 sowie der weiteren in Richtung der Antriebseinrichtung 9 liegenden Elemente der kinematischen Kette 10 gegenüber dem zweiten Schaltkontaktstück 4 gewährleistet ist. Die Schubstange 13 weist beispielsweise ein Rohr auf, welches aus elektrisch isolierendem Material, beispielsweise glasfaserverstärktem Kunststoff, gebildet ist.

Mit ihrem von dem Umlenkhebel 11 abgewandten Ende ist die Schubstange 13 mit einer Kontaktanpressanordnung 14 verbunden. Die Kontaktanpressanordnung 14 dient der Übertragung einer Linearbewegung, die von der Schubstange 13 auf die Kontaktanpressanordnung 14 eingekoppelt werden kann. Die Kontaktanpressanordnung 14 wiederum ist mit dem zweiten Schaltkontaktstück 4 verbunden, so dass eine von der Schubstange 13 eingekoppelte Bewegung über die Kontaktanpressanordnung 14 auf das zweite Schaltkontaktstück 4 übertragen werden kann. Die Kontaktanpressanordnung 14 weist einen ersten Anschlag 15 sowie einen zweiten Anschlag 16 auf. Der erste Anschlag 15 ist mit der Schubstange 13 verbunden. Zwischen dem ersten Anschlag 15 sowie dem zweiten Anschlag 16 ist ein Federelement 17 angeordnet. Das Federelement 17 dient der Übertragung einer Bewegung, welche vom ersten Anschlag 15 ausgeht. Der erste Anschlag 15 ist von dem zweiten Anschlag 16 geführt. Der erste Anschlag 15 ist nach Art eines Kolbens innerhalb einer zylinderartigen Öffnung des zweiten Anschlages 16 geführt. Das Federelement 17 ist dabei unter Vorspannung zwischen den beiden Anschlägen 15, 16 geführt, wobei der zweite Anschlag 16 ein Widerlager 18 für den ersten Anschlag 15 zur Verfügung stellt. Durch das Widerlager 18 ist ein Vorspannen des Federelementes 17 zwischen den beiden Anschlägen 15, 16 ermöglicht. Der erste Anschlag 15 ist relativ zum zweiten Anschlag 16 bewegbar, wobei eine derartige Bewegung unter Spannung bzw. Entspannung des Federelementes 17 erfolgt. Ein näherer Aufbau der Kontaktanpressanordnung 14 ist beispielhaft in der Figur 3 dargestellt.

Bei einem Einschaltvorgang wird eine Antriebskraft von der Antriebseinrichtung 9 auf die kinematische Kette 10 abgegeben. Die Pleuelstange 12 steuert den Umlenkhebel 11 an, woraufhin dieser eine Bewegung auf die Schubstange 13 abgibt. Aufgrund einer drehbeweglichen Koppelung werden Überhübe aufgrund der Drehbewegungen des Umlenkhebels an der Pleuelstange 12 bzw. Schubstange 13 ausgeglichen. Bei einer Einschaltbewegung wird über den ersten Anschlag 15 eine Bewegung auf das (vorgespannte) Federelement 17 aufgebracht, wodurch dieses den ersten Anschlag 16 bewegt. Mit dem ersten Anschlag 16 ist das zweite Schaltkontaktstück 4 winkelstarr verbunden, so dass eine Bewegung auch auf das zweite Schaltkontaktstück 4 übertragen wird. Das zweite Schaltkontaktstück 4 nähert sich mit seinem Kontaktierungsbereich dem Kontaktierungsbereich des ersten Schaltkontaktstückes 3. Die Schaltstrecke 5 wird in ihrer Erstreckung längs der Hauptachse 2 reduziert. Eine Bewegung des zweiten Schaltkontaktstückes 4 ebenso wie der Kontaktanpressanordnung 14 erfolgt dabei im Wesentlichen in Richtung der Hauptachse 2. Mit einem Kontaktieren der Kontaktierungsbereiche von erstem Schaltkontaktstück 3 und zweitem Schaltkontaktstück 4 ist ein Strompfad zwischen dem Phasenleiter 7 sowie dem weiteren Phasenleiter 8 geschlossen. Um die Lage der Schaltkontaktstücke 3, 4 zu sichern, wird nach der Kontaktierung und nach einem Ende der Relativbewegung der Schaltkontaktstücke 3, 4 zueinander ein Überhub durch die Antriebseinrichtung 9 bewirkt. Aufgrund des starren Anschlagens des zweiten Schaltkontaktstückes 4 an das erste Schaltkontaktstück 3 ist der zweite Anschlag 16 an einer weiteren Bewegung gehindert. Durch ein weiteres Treiben der Antriebseinrichtung 9 wird der erste Anschlag 15 weiter vorangetrieben. Aufgrund der Fixierung des zweiten Anschlages 16 kommt es zu einer Spannung des Federelementes 17. Nach einem ausreichenden Spannen des Federelementes 17 wird die Antriebseinrichtung 9 abgeschaltet, wodurch die Lage der Schubstange 13 fixiert ist. Die Schubstange 13 presst somit weiterhin den ersten Anschlag 15 unter Zwischenlage des gespannten Federelementes 17 gegen den zweiten Anschlag 16 und damit werden die beiden Schaltkontaktstücke 3, 4 gegeneinander gepresst. Im Einschaltzustand übernimmt die Kontaktanpressanordnung 14 die Sicherung der Relativlage der beiden Schaltkontaktstücke 3, 4 zueinander.

Der Einschaltzustand des elektrischen Schaltgerätes ist in der Figur 2 gezeigt. Im Vergleich zur Figur 1 ist zu erkennen, dass sich der erste Anschlag 15 von dem Widerlager 18 entfernt hat, wobei das Federelement 17 eine Spannung erfahren hat.

Bei einem Ausschaltvorgang (Umkehr der Bewegung von der Figur 2 zur Figur 1) ändert sich der Richtungssinn der Antriebsbewegung der Antriebseinrichtung 9, d. h. über die Pleuelstange 12 und den Umlenkhebel 11 wird die Schubstange 13 mit entgegengesetztem Richtungssinn längs der Hauptachse 2 bewegt. Dadurch wird zunächst das Federelement 17 entspannt, bis der erste Anschlag 15 am Widerlager 18 des zweiten Anschlages 16 zur Anlage gelangt. Das Federelement 17 steht nunmehr unter einer Vorspannung. Mit dem Anschlagen des ersten Anschlages 15 an das Widerlager 18 des zweiten Anschlages 16 wird eine Bewegung, welche von der Schubstange 13 ausgelöst wird, auch über die Kontaktanpressanordnung 14 unmittelbar auf das zweite Schaltkontaktstück 4 übertragen. Das zweite Schaltkontaktstück 4 bewegt sich relativ zum ersten Schaltkontaktstück 3, so dass eine Vergrößerung der Schaltstrecke 5 erfolgt.

Anhand der Figur 3 wird ein Aufbau der Kontaktanpressanordnung 14, wie aus den Figuren 1 und 2 bekannt, beschrieben. Die Kontaktanpressanordnung 14 weist den zweiten Anschlag 16 auf. Der zweite Anschlag 16 ist nach Art eines Zylinders ausgeführt, in welchem der erste Anschlag 16 axial verschieblich geführt ist. Eine Relativbewegung von erstem und zweitem Anschlag 15, 16 erfolgt dabei im Wesentlichen längs der Hauptachse 2. Ein Widerlager 18 für den ersten Anschlag 15 ist vorliegend in der Art ausgebildet, dass eine Ringscheibe unter Zwischenlage einer Tellerfeder 19 (Dämpfungselement) eine Zylinderöffnung des zweiten Anschlages 16 verengt. Durch die elastische Ausgestaltung des Widerlagers 18 ist ein Anschlagen des ersten Anschlages 15 gegen das Widerlager 18 gedämpft. Alternativ kann auch ein anderes Verzehrelement statt der Nutzung einer Tellerfeder 19 vorgesehen sein.

Um den ersten Anschlag 15 an die Schubstange 13 ankoppeln zu können, ist der erste Anschlag 15 mit einem Tragelement 20 ausgestattet. Das Tragelement 20 ragt zum einen in das Innere des zweiten Anschlages hinein, zum anderen ragt das Tragelement 20 durch die Zylinderöffnung des zweiten Anschlages 16 aus dem zweiten Anschlag 16 heraus. Mittels eines Gewindes bzw. einer Lasche ist am Tragelement 20 mittelbar oder unmittelbar die Schubstange 13 über ein Drehgelenk ankoppelbar. Das Tragelement 20 ist dabei im Wesentlichen bolzenförmig ausgebildet, wobei sich die Bolzenachse im Wesentlichen koaxial zur Hauptachse 2 erstreckt. Das Tragelement 20 ist mit einem Kragen 21 ausgestattet, welcher sich radial um eine Mantelfläche es Bolzens des Tragelementes 20 erstreckt. Dabei ist die Position des Kragens 21 derart gewählt, dass dieser von dem zweiten Anschlag 16 umgriffen ist. Geeigneterweise kann dieser Kragen 21 einem Anschlagen an dem Widerlager 18 dienen, so dass ein Lösen des ersten Anschlages 15 von dem zweiten Anschlag 16 getrieben durch das Federelement 17 verhindert ist.

Das Tragelement 20 weist stirnseitig eine drehbewegliche Scheibe 22 auf. Die drehbewegliche Scheibe 22 dient der Anlage des Federelementes 17 am ersten Anschlag 15. Die drehbewegliche Scheibe 22 ist relativ zur Hauptachse 2 drehbar an dem Tragelement 20 gelagert. Vorliegend ist die drehbewegliche Scheibe 22 derart ausgebildet, dass diese die Stirnseite des Kragens 21, welche dem Federelement 17 zugewandt ist, überdeckt und auch eine mantelseitige Überdeckung des Kragens 21 vornimmt. Gemeinsam mit der Fläche, mit welcher der Kragen 21 am Widerlager zur Anlage kommt, ist ein fluchtender Abschluss der Scheibe 22 vorgesehen, so dass sowohl der Kragen 21 als auch die drehbewegliche Scheibe 22 am Widerlager 18 zur Anlage kommt. Mantelseitig ist die drehbewegliche Scheibe 22 innenwändig an einer Hohlzylinderausnehmung des zweiten Anschlages 16 abgestützt und axial beweglich geführt. Um eine verbesserte Führung vorzunehmen, ist mantelseitig am Umfang der drehbewegliche Scheibe ein Gleitring 23 angeordnet. Die drehbewegliche Scheibe 22 dient der Anlage des Federelementes 17, welches durch eine Vorkompression gegenüber dem zweiten Anschlag 16 die drehbewegliche Scheibe 22 gegen das Widerlager 18 presst. Zwischen der drehbewegliche Scheibe 22 sowie dem Tragelement 20 ist eine Spielpassung gebildet, wodurch eine kostengünstige drehbewegliche Führung der drehbewegliche Scheibe 22 am Tragelement 20 gegeben ist.

Um eine verbesserte radiale sowie axiale Führung der drehbewegliche Scheibe 22 am Tragelement 20 des ersten Anschlages 15 sicherzustellen, ist an die drehbewegliche Scheibe 22 zentrisch mit einem Führungsdorn 24 ausgestattet. Der Führungsdorn 24 erstreckt sich zentrisch innerhalb der Zylinderausnehmung des zweiten Anschlages 16. Dabei erstreckt sich auch ein Teil des Tragelementes 20 innerhalb des Führungsdornes 24, wodurch der Führungsdorn 24 sowohl durch die drehbewegliche Scheibe 22 als auch durch das Tragelement 20 zumindest abschnittsweise ausgebildet ist. Zwischen der Außenmantelfläche des Führungsdornes 24 sowie der Innenmantelfläche der zylindrischen Ausnehmung des zweiten Anschlages 16 liegt in einem Ringspalt das Federelement 17. Das Federelement 17 ist vorliegend in Form einer Schraubenfeder ausgeführt, wobei es sich um eine so genannte Schraubenfeder mit Druckstufe handelt, d. h. eine Spannung des Federelementes 17 erfolgt unter Annäherung der Windungen.

An seinem von dem Widerlager 18 des ersten Anschlages 15 abgewandten Ende ist der Führungsdorn 24 mit einer stirnseitigen Ausnehmung versehen, in welche der zweite Anschlag 16 mit einem Abschnitt hineinragt. Dadurch sind der erste Anschlag 15 sowie der zweite Anschlag 16 teleskopartig miteinander verbunden, wobei bei einer Relativbewegung von erstem Anschlag 15 zum zweiten Anschlag 16 ein Eintauchen der Anschläge 15, 16 ineinander erfolgt. Zur Verbesserung der Gleitverbindung zwischen dem ersten Anschlag 15 sowie dem zweiten Anschlag 16 ist eine weitere Gleitbuchse 25 innenmantelseitig in die Ausnehmung des Führungsdornes 24 eingebracht. Koaxial zur Ausrichtung des Tragelementes 20 des ersten Anschlages 15 ist am zweiten Anschlag 16 eine Gewindestange 26 angeordnet, mittels derer die Kontaktanpressanordnung 14 über den zweiten Anschlag 16 winkelstarr mit dem zweiten Schaltkontaktstück 4 verbunden ist.

Bei einem Einschaltvorgang vor einer Kontaktierung der beiden Schaltkontaktstücke 3, 4 ist die Vorkompression des Federelementes 17 derart gewählt, dass das Federelement 17 den ersten Anschlag 15 gegen das Widerlager 18 presst, wobei der zweite Anschlag 16 aufgrund der Lagerung des Widerlagers 18 die Basis für die Relativbewegung des ersten Anschlages 15 bildet. Bis zu einer Kontaktierung der beiden Schaltkontaktstücke 3, 4 stellt das Federelement 17 eine starre Kopplung der beiden Anschläge 15, 16 sicher. Auch in diesem Zustand sind Drehbewegungen im ersten Anschlag 15 neutralisierbar. Mit einer galvanischen Kontaktierung der beiden Schaltkontaktstücke 3, 4 und einer weiterhin auftretenden Bewegung innerhalb der kinematischen Kette 10 kommt es zu einer Verformung des Federelementes 17 (Spannung des Federelementes 17) durch eine Relativbewegung des ersten Anschlages 15 gegenüber dem zweiten Anschlag 16. Das gespannte Federelement 17 kann nunmehr eine Kontaktanpresskraft zwischen den beiden Schaltkontaktstücken 3, 4 bewirken. Bei einem Ausschaltvorgang erfolgt eine Umkehr des Richtungssinnes der Bewegung der kinematischen Kette 10. Zunächst erfolgt ein Entspannen des Federelementes 17 und ein Entfernen der Anschläge 15, 16 voneinander bis der erste Anschlag 15 gegen das Widerlager 18 stößt. Durch die Tellerfeder 19 wird dieses Anstoßen gedämpft. Unter Anlage des ersten Anschlages 15 am Widerlager 18 wird nunmehr eine Bewegung, welche ausgelöst von der Antriebseinrichtung 9 über die kinematische Kette übertragen wird, auch auf das zweite Schaltkontaktstück 4 übertragen. Das zweite Schaltkontaktstück 4 löst sich vom ersten Schaltkontaktstück 3 und entfernt sich.

Aufgrund der vielfältigen Übertragungselemente im Verlauf der kinematischen Kette und der Umlenkung bzw. der Umformung der Bewegung kann es zu einem Auftreten von Querkräften in der kinematischen Kette 10 kommen, welche die einzelnen Lagerpunkte bzw. Umlenkpunkte belasten. Durch die Nutzung eines ersten Anschlages 15 mit einem Drehlager können Drehbewegungen, welche sich bis zum zweiten Schaltkontaktstück 4 fortsetzen könnten, in der Kontaktanpressanordnung neutralisiert werden. Das Drehgelenk im ersten Anschlag dient als Freilauf, so dass Drehbewegungen von den Schaltkontaktstücken 3, 4 entkoppelt sind. Zusätzlich wird das Federelement 17 vor Drehbelastungen geschützt, welche das Federverhalten des Federelementes 17 verändern könnten. Das Drehlager, welches zwischen Tragelement 20 sowie drehbeweglicher Scheibe 22 am ersten Anschlag 15 angeordnet ist, wird bei einer Bewegung des ersten Anschlages 15 gemeinsam mit diesem bewegt. Dadurch ist unabhängig von einer Relativlage der Anschläge 15, 16 zueinander bzw. des Zustandes der kinematischen Kette eine Belastung bzw. Sicherung des Drehlagers durch das Federelement 17 gewährleistet. Entsprechend kann mittels eines einzigen bewegbaren Drehlagers eine Neutralisierung von unerwünschten Kräften in der kinematischen Kette vorgenommen werden. Damit ist sowohl eine unerwünschte Bewegung an den Schaltkontaktstücken 3, 4 verhindert, zum anderen wird die Kontaktanpressanordnung 14 von derartigen Kräften freigehalten, wobei eine Neutralisierung der Kräfte in der Kontaktanpressanordnung 14 selbst bewirkt werden kann.

## Patentansprüche

1. Kontaktanpressanordnung (14) für ein Schaltkontaktstück (3, 4) eines elektrischen Schaltgerätes, wobei die Kontaktanpressanordnung (14) einen ersten Anschlag (15) und einen zweiten Anschlag (16) aufweist, zwischen welchen sich ein Federelement (17) erstreckt, wobei der erste Anschlag (15) relativ zum zweiten Anschlag (16) bewegbar ist, der zweite Anschlag (16) ein Widerlager (18) für den ersten Anschlag (15) bildet und zumindest einer der Anschläge (15, 16) ein Drehlager (22) für das Federelement (17) zur Verfügung stellt, wobei das Drehlager gemeinsam mit dem ersten Anschlag (15) bewegbar ist, **dadurch gekennzeichnet, dass** das Widerlager (18) ein Dämpfungselement (19) für den ersten Anschlag (15) aufweist.

2. Kontaktanpressanordnung (14) nach Anspruch 1,
**dadurch gekennzeichnet, dass** der erste Anschlag (15) vom zweiten Anschlag (16) geführt ist.

3. Kontaktanpressanordnung (14) nach einem der Ansprüche 1 oder 2,
**dadurch gekennzeichnet, dass** die Anschläge (15, 16) zueinander axial bewegbar sind.

4. Kontaktanpressanordnung (14) nach einem der Ansprüche 1 bis 3,
**dadurch gekennzeichnet, dass** der erste Anschlag (15) eine drehbewegliche Scheibe (22) aufweist, welche am zweiten Anschlag (16) abgestützt ist.

5. Kontaktanpressanordnung (14) nach Anspruch 4,
**dadurch gekennzeichnet, dass** die drehbewegliche Scheibe (22) mit einem Tragelement (20) des ersten Anschlages (15) über eine Spielpassung verbunden ist.

6. Kontaktanpressanordnung (14) nach einem der Ansprüche 1 bis 5,
**dadurch gekennzeichnet, dass** der erste Anschlag (15) einen Führungsdorn (24) aufweist, welcher zumindest teilweise von dem Federelement (17) umgriffen ist.

7. Kontaktanpressanordnung (14) nach Anspruch 6,
**dadurch gekennzeichnet, dass** der Führungsdorn (24) von dem zweiten Anschlag (16) geführt ist.

8. Kontaktanpressanordnung (14) nach einem der Ansprüche 1 bis 7,
**dadurch gekennzeichnet, dass** der erste Anschlag (15) und der zweite Anschlag (16) teleskopierend geführt sind.

9. Kontaktanpressanordnung (14) nach einem der Ansprüche 1 bis 8,
**dadurch gekennzeichnet, dass** das Federelement (17) eine Druckstufe aufweist.

10. Elektrische Schalteinrichtung mit einem ersten Schaltkontaktstück (3) und einem zweiten Sachaltkontaktstück (4), welche relativ zueinander bewegbar sind,
**dadurch gekennzeichnet, dass** eine kinematische Kette (10), welche einer Relativbewegung der Schaltkontaktstücke (3, 4) zueinander dient, eine Kontaktanpressanordnung (14) nach einem der Patentansprüche 1 bis 9 aufweist.

11. Elektrische Schalteinrichtung nach Patentanspruch 10,
**dadurch gekennzeichnet, dass** eine Schaltstrecke (5) zwischen den Schaltkontaktstücken (3, 4) in einer Vakuumschaltröhre (1) angeordnet ist.

## Claims

1. Contact press-on assembly (14) for a switching contact piece (3, 4) of an electrical switching unit, the contact press-on assembly (14) having a first stop (15) and a second stop (16), between which a spring element (17) extends, the first stop (15) being movable relative to the second stop (16), the second stop (16) forming an abutment (18) for the first stop (15) and at least one of the stops (15, 16) providing a rotary bearing (22) for the spring element (17), the rotary bearing being movable together with the first stop (15), **characterized in that** the abutment (18) has a damping element (19) for the first stop (15).

2. Contact press-on assembly (14) according to Claim 1, **characterized in that**
the first stop (15) is guided by the second stop (16).

3. Contact press-on assembly (14) according to either of Claims 1 and 2,
**characterized in that**
the stops (15, 16) are movable axially in relation to one another.

4. Contact press-on assembly (14) according to one of Claims 1 to 3,
**characterized in that**
the first stop (15) has a rotationally movable disk (22), which is supported on the second stop (16).

5. Contact press-on assembly (14) according to Claim 4, **characterized in that**
the rotationally movable disk (22) is connected to a carrying element (20) of the first stop (15) by way of a clearance fit.

6. Contact press-on assembly (14) according to one of Claims 1 to 5,
**characterized in that**
the first stop (15) has a guide pin (24), which is at least partially enclosed by the spring element (17).

7. Contact press-on assembly (14) according to Claim 6, **characterized in that**
the guide pin (24) is guided by the second stop (16).

8. Contact press-on assembly (14) according to one of Claims 1 to 7,
**characterized in that**
the first stop (15) and the second stop (16) are guided in a telescoping manner.

9. Contact press-on assembly (14) according to one of Claims 1 to 8,
**characterized in that**
the spring element (17) has a pressure stage.

10. Electrical switching device with a first switching contact piece (3) and a second switching contact piece (4), which are movable relatively in relation to one another,
**characterized in that**
a kinematic chain (10) that serves for a relative movement of the switching contact pieces (3, 4) in relation to one another has a contact press-on assembly (14) as claimed in one of patent claims 1 to 9.

11. Electrical switching device according to Patent Claim 10, **characterized in that**
a switching gap (5) is arranged between the switching contact pieces (3, 4) in a vacuum interrupter (1).

## Revendications

1. Ensemble (14) presseur de contact pour une pièce (3, 4) de contact de coupure d'un appareil de coupure électrique, dans lequel l'ensemble (14) presseur de contact a une première butée (15) et une deuxième butée (16) entre lesquelles s'étend un élément (17) de ressort, dans lequel la première butée (15) peut être déplacée par rapport à la deuxième butée (16), la deuxième butée (16) forme un butoir (18) pour la première butée (15) et au moins l'une des butées (15, 16) met à disposition de l'élément (17) de ressort un coussinet (22) de pivotement,
dans lequel
le coussinet de pivotement peut être déplacé en commun avec la première butée (15), **caractérisé en ce que** le butoir (18) a un élément (19) d'amortissement de la première butée (15).

2. Ensemble (14) presseur de contact suivant la revendication 1,
**caractérisé en ce que**
la première butée (15) est guidée par la deuxième butée (16).

3. Ensemble (14) presseur de contact suivant l'une des revendications 1 ou 2,
**caractérisé en ce que**
les butées (15, 16) peuvent être déplacées axialement l'une par rapport à l'autre.

4. Ensemble (14) presseur de contact suivant l'une des revendications 1 à 3,
**caractérisé en ce que**
la première butée (15) a un disque (22) mobile en rotation, qui est appuyé sur la première butée (16).

5. Ensemble (14) presseur de contact suivant la revendication 4,
**caractérisé en ce que**
le disque (22) mobile en rotation est relié à un élément (20) support de la première butée (15), par l'intermédiaire d'un ajustement avec jeu.

6. Ensemble (14) presseur de contact suivant l'une des revendications 1 à 5,
**caractérisé en ce que**
la première butée (15) a un mandrin (24) de guidage, qui est entouré au moins en partie de l'élément (17) de ressort.

7. Ensemble (14) presseur de contact suivant la revendication 6,
**caractérisé en ce que**
le mandrin (24) de guidage est guidé par la deuxième butée (16).

8. Ensemble (14) presseur de contact suivant l'une des revendications 1 à 7,
**caractérisé en ce que** la première butée (15) et la deuxième butée (16) sont montées téléscopiquement.

9. Ensemble (14) presseur de contact suivant l'une des revendications 1 à 8,
**caractérisé en ce que**
l'élément (17) de ressort a un étage de pression.

10. Dispositif de coupure électrique comprenant une première pièce (3) de contact de coupure et une deuxième pièce (4) de contact de coupure, qui peuvent être déplacées l'une par rapport à l'autre,
**caractérisé en ce que**
une chaîne (10) cinématique, qui sert à obtenir un mouvement relatif des pièces (3, 4) de contact de coupure entre elles, a un ensemble (14) presseur de contact suivant l'une des revendications 1 à 9.

11. Dispositif de coupure électrique suivant la revendication 10,
**caractérisé en ce qu'**
une section (5) de coupure est disposée entre les pièces (3, 4) de contact de coupure dans un tube (1) de coupure à vide.
